# EUROPÄISCHE PATENTSCHRIFT

(11) **EP 2 885 084 B1**
(45) Veröffentlichungstag und Bekanntmachung des Hinweises auf die Patenterteilung: **02.12.2020**
(21) Anmeldenummer: 13739421.9
(22) Anmeldetag: 18.07.2013
(51) Int. Cl.: B05B 11/00

(54) **AUSTRAGKOPF FÜR EINEN SPENDER SOWIE EINEN SPENDER MIT EINEM SOLCHEN AUSTRAGKOPF**
APPLICATOR HEAD FOR A DISPENSER, AS WELL AS A DISPENSER COMPRISING SUCH AN APPLICATOR HEAD
TÊTE DE DISTRIBUTION POUR UN DISTRIBUTEUR AINSI QUE DISTRIBUTEUR COMPORTANT UNE TELLE TÊTE DE DISTRIBUTION

(30) Priorität: 20.08.2012 DE 102012214789
(43) Veröffentlichungstag der Anmeldung: 24.06.2015
(73) Patentinhaber: Aptar Radolfzell GmbH, 78315 Radolfzell (DE)
(72) Erfinder: BRUDER, Thomas, 78467 Konstanz (DE); BAUMANN, Tobias, 78244 Gottmadingen (DE)
(74) Vertreter: Patentanwaltskanzlei Cartagena
(86) Internationale Anmeldenummer: PCT/EP2013/065178
(87) Internationale Veröffentlichungsnummer: WO 2014/029568

(56) Entgegenhaltungen:
- EP-A1- 2 058 241
- EP-A1- 2 153 908
- DE-A1- 19 610 457
- DE-U1- 7 927 316
- US-A1- 2009 314 811

## Beschreibung

### Anwendungsgebiet und Stand der Technik

Die Erfindung betrifft einen Austragkopf für einen Spender sowie einen Spender mit einem solchen Austragkopf.

Ein gattungsgemäßer Austragkopf umfasst ein Gehäuse mit einer Kopplungseinrichtung zur Ankopplung an ein Reservoir, welches der Aufnahme eines flüssigen oder pastösen Mediums dient, eine dem Reservoir zugewandte Einlassöffnung und eine Austragöffnung zur Abgabe des Mediums in eine umgebende Atmosphäre, eine Fördereinrichtung zur Förderung des Mediums von der Einlassöffnung zur Austragöffnung und eine Betätigungshandhabe zur Betätigung der Fördereinrichtung, die gegenüber dem Gehäuse manuell bewegbar ist.

Derartige Austragköpfe sowie Spender mit solchen Austragköpfen sind aus dem Stand der Technik allgemein bekannt. Sie finden zur Abgabe pharmazeutischer Medien Verwendung. Insbesondere finden sie auch Verwendung, um kosmetische Cremes, Lotionen und anderweitige kosmetische Medien abzugeben.

Bekannte gattungsgemäße Austragköpfe verfügen üblicherweise über viele einzelne Bauteile, die während eines Montagevorgangs zusammengefügt werden. Dies führt zu einer je nach Komplexität des Austragkopfes komplizierten und kostenträchtigen Montage.

Aus der EP 2058241 A1 sind Flüssigkeitsspender bekannt, bei denen bereits vorgesehen ist, dass Komponenten einstückig aus unterschiedlichen Kunststoffen gefertigt sind.

### Aufgabe und Lösung

Aufgabe der Erfindung ist es, einen Austragkopf zur Verfügung zu stellen, der hohe Zuverlässigkeit mit einer einfachen Form der Herstellung verbindet. Aufgabe ist es auch, einen Spender mit einem solchen Austragkopf zur Verfügung zu stellen.

Ein Austragkopf im Sinne der Erfindung ist jener Teil eines Spenders, der an das vorzugsweise flaschenartige Reservoir angekoppelt wird, um den dosierten Austrag des im Reservoir gespeicherten Mediums zu gestatten. Das Gehäuse des Austragkopfes ist dabei jenes Teil, welches zumindest die Kopplungseinrichtung zur Verfügung stellt, mittels derer der Austragkopf mit dem Reservoir verbunden ist.

Die Kopplungseinrichtung des Gehäuses umgibt zumindest die genannte Einlassöffnung, beispielsweise einen Stutzen, der zur Anbringung eines Steigrohrs vorgesehen ist, die dem Zweck dient, Medium aus dem Reservoir zum Zwecke des Austrags in den Austragkopf zu führen. Weiterhin umfasst der Austragkopf die genannte Fördereinrichtung, die beispielsweise als Kolbenpumpe ausgebildet sein kann. Betätigt wird die Fördereinrichtung mittels der Betätigungshandhabe, die gegenüber dem Gehäuse und somit zumindest gegenüber der Kopplungseinrichtung des Austragkopfes, beweglich ist und dem Zweck dient, durch manuelle Kraftbeaufschlagung einen durch die Fördereinrichtung bewirkten Austragvorgang zu bewirken.

Die Erfindung betrifft einen gattungsgemäßen Austragkopf, bei dem ein einstückiges Bauteil vorgesehen ist, welches als Spritzgussteil aus zwei Kunststoffen unterschiedlicher Eigenschaften hergestellt ist, wobei dieses Bauteil die Betätigungshandhabe und/oder einen Kolben der Fördereinrichtung einerseits und eine zwischen der Betätigungshandhabe bzw. dem Kolben und dem Gehäuse als Rückstellfeder wirkende Feder andererseits bildet. Dabei ist zumindest die an der Betätigungshandhabe vorgesehene Führungsfläche zur Führung derselben bzw. eine Gleitdichtungsfläche des Kolbens zum Zusammenwirken mit einem Zylinder der Fördereinrichtung aus einem ersten der beiden Kunststoffe gefertigt und die Feder aus einem zweiten der beiden Kunststoffe gefertigt. Es handelt es bei dem ersten Kunststoff vorzugsweise um einen härteren Kunststoff mit höherem E-Modul und bei dem zweiten Kunststoff um einen weicheren Kunststoff mit geringerem E-Modul und guten elastischen Eigenschaften.Bei dem weicheren Kunststoff handelt es sich insbesondere TPE (Thermoplastische Elastomere). Bei dem härteren Kunststoff handelt es sich vorzugsweise um Polypropylen oder HDPE (High Density Polyethylen).

Gemäß der Erfindung sind somit insbesondere die Betätigungshandhabe und die zur Rückstellung der Betätigungshandhabe vorgesehene Rückstellfeder einstückig miteinander ausgebildet, was wiederum eine erleichterte Montage ermöglicht, da die leicht verformbare und daher schwierig handhabbare Feder während der Montage nicht separat gehandhabt werden muss. Stattdessen erfolgt eine gemeinsame Handhabung mit der zumindest abschnittsweise vergleichsweise starren Betätigungshandhabe oder dem zumindest abschnittsweise vergleichsweise starren Kolben.

Bei der Formgebung der Feder können verschiedene Möglichkeiten genutzt werden. So kann die Feder als Schraubenfeder ausgebildet sein. Sie kann jedoch auch als geschlossene balgartige Feder ausgebildet sein. Ein besonderer Vorteil ergibt sich, wenn der zweite der genannten Kunststoffe, aus dem zumindest die Rückstellfeder besteht, auch bei einer Außenfläche der Betätigungshandhabe Verwendung findet. Hierdurch lässt sich eine so genannte Soft-Touch-Oberfläche erzeugen, die haptisch als besonders angenehm empfunden wird. Vorzugsweise sind die an der Innenseite der Betätigungshandhabe vorgesehene Feder und die an der Außenseite der Betätigungshandhabe vorgesehene Soft-Touch-Oberfläche unmittelbar miteinander verbunden, insbesondere indem ein aus dem ersten Kunststoff gefertigter Grundkörper der Betätigungshandhabe Durchbrechungen aufweist, durch die hindurch sich der zweite Kunststoff erstreckt. Dies erleichtert den Spritzgussvorgang, da der weichere Kunststoff nur an einer Stelle zugeführt werden muss.

Die Erfindung betrifft weiterhin einen Spender mit einem vorzugsweise flaschenartigen Reservoir und einem Austragkopf, wobei der Austragkopf in beschriebener Weise ausgebildet ist.

### Kurzbeschreibung der Zeichnungen

Weitere Aspekte und Vorteile der Erfindung ergeben sich aus den Ansprüchen sowie aus der nachfolgenden Beschreibungen einer nicht erfindungsgemäßen und eines erfindungsgemäßen Ausführungsbeispiels, welche anhand der Figuren erläutert sind. Dabei zeigen:
- Figuren 1 und 2: eine nicht von der Erfindung umfasste Ausführungsform eines Austragkopfes in einer jeweils geschnittenen Darstellung,
- Figur 3: eine erfindungsgemäße Ausführungsform in einer geschnittenen Darstellung.

### Detaillierte Beschreibung der Ausführungsbeispiele

Zu den Figuren ist vorab zu erwähnen, dass bei Komponenten, die aus verschiedenen Kunststoffen im Mehrkomponenten-Spritzguss hergestellt sind, die unterschiedlichen Abschnitte verschiedenen Materials zeichnerisch als separate Teile dargestellt sind, wobei sie jeweils eine Übereinstimmende Art der Schraffierung aufweisen, so beispielsweise die Komponenten 20, 50 in Fig. 1.

Die Figuren 1 und 2 zeigen eine nicht erfindungsgemäße Ausführungsform eines Austragkopfs 10, welcher zur Anbringung auf einem gestrichelt angedeuteten Flüssigkeitsreservoir 8 vorgesehen ist.

Der Austragkopf 10 verfügt über ein Gehäuse 20 sowie eine demgegenüber in einer Betätigungsrichtung 2 beweglichen Betätigungshandhabe 80. Zur Förderung von Flüssigkeit aus dem Flüssigkeitsreservoir 8 ist an der dem Flüssigkeitsreservoir 8 zugewandten Seite des Gehäuses 20 eine Einlassöffnung 22 vorgesehen, welche durch einen zur Anbringung eines Steigrohrs vorgesehenen Stutzen gebildet wird. Von diesem erstreckt sich ein Flüssigkeitskanal 24 bis in eine Pumpkammer 26, welche volumetrisch durch Verlagerung der Betätigungshandhabe 80 gegenüber dem Gehäuse 20 veränderlich ist. Zur Bildung der Pumpkammer weisen sowohl das Gehäuse 20 als auch die Betätigungshandhabe 80 in etwa zylindrische Wandungen 28, 82 auf, die radial abdichtend aneinander anliegen und Wandungen der Pumpkammer 26 bilden. An die Pumpkammer 26 schließt sich ein Austragkanal 30 an, der in einer Austragöffnung 32 mündet. Zur Ermöglichung eines Pumpvorgangs ist am Gehäuse 20 ein im Zwei-Komponenten-Spritzguss hergestelltes Ventilbauteil 70 vorgesehen, welches sowohl ein Einlassventil 72 als auch ein Auslassventil 74 zur Verfügung stellt. Das Einlassventil 72 öffnet dabei bei Unterdruck in der Pumpkammer 26 gegenüber dem Flüssigkeitsreservoir 8. Das Auslassventil 74 öffnet bei Überdruck in der Pumpkammer gegenüber einer umgebenden Atmosphäre. Somit ist eine Fördereinrichtung gebildet, die bei Niederdrücken der Betätigungshandhabe 80 Medium aus der Pumpkammer 26 austrägt und während des Niederdrückens Medium aus dem Mediumreservoir 8 ansaugt.

Zwischen dem Gehäuse 20 und der Betätigungshandhabe 80 ist eine Schraubenfeder 90 aus Kunststoff vorgesehen, die die Betätigungshandhabe und damit auch die Zylinderfläche 82 in Richtung 2a, also in Richtung ihrer Ausgangsstellung, drücken kann. Diese Feder ist derart ausgelegt, dass sie im unbetätigten Zustand der Fig. 1 und 2 vollständig entspannt ist, wodurch Relaxationsprozesse im Material der Feder vermieden werden. Erst bei Betätigung der Betätigungshandhabe 80 wird die Feder 90 elastisch komprimiert.

Jenes Bauteil 20, welches das Gehäuse bildet, bildet insbesondere auch eine Kopplungseinrichtung 40 dieses Gehäuses 20 in Form eines Innengewindes, mittels dessen die Ankopplung des Austragkopfes 10 an das Flüssigkeitsreservoir 8 erfolgt.

Weiterhin wesentlicher Teil des einstückigen Gehäuses 20 ist ein den Einlassstutzten 22 umgebender Abschnitt 50, welcher zwar einstückig mit den anderen Komponenten des Gehäuses 20 ausgebildet ist, jedoch zumindest verglichen mit der Kopplungseinrichtung 40 aus einem weicheren und flexibleren Kunststoff besteht. Dieser Abschnitt 50 erfüllt zweierlei Funktionen. Zum einen bildet er einen am Flaschenhals des Flüssigkeitsreservoirs 8 anliegenden Dichtringbereich 52, der durch das Aufschrauben des Austragkopfes 10 auf das Flüssigkeitsreservoir 8 komprimiert wird und hierdurch ein Austreten von Flüssigkeit in diesem Übergangsbereich vermeidet. Zum anderen bildet der Abschnitt 50 ein glockenförmiges Belüftungsventil 54, welches eine schlitzartige Durchbrechung 54a aufweist. Dieses Belüftungsventil 54 dient dem Zweck, bei Unterdruck im Reservoir, welcher durch Austrag von Flüssigkeit erzeugt wird, das Nachströmen von Luft zu gestatten. Dabei verhindert das Ventil 54, dass der entsprechende Pfad der Luft, welcher durch die gestrichelte Linie 4 verdeutlicht ist in entgegengesetzter Richtung ungewollt das Entweichen von Flüssigkeit gestattet. Nur bei Unterdruck im Flüssigkeitsreservoir 8 öffnet das Belüftungsventil 54.

Das Gehäuse 20 einschließlich des Abschnitts 50 wird als einstückiges Bauteil aus zwei verschiedenen Kunststoffen im Mehrkomponenten-Spritzguss hergestellt, vorliegend aus TPE für den Abschnitt 50 und PP oder HDPE für alle übrigen Abschnitte. Durch diese einstückige Gestaltung wird die Montage erleichtert. Außerdem wird die Zahl jener Kontaktstellen zwischen Bauteilen vermindert, an denen Flüssigkeit in nicht bestimmungsgemäßer Weise aus dem Flüssigkeitsreservoir 8 entweichen kann.

Der Austragkopf 110 der der Figur 3 unterscheidet sich insbesondere hinsichtlich zweier Aspekte von der Ausführungsform der Figuren 1 und 2.

Zum einen ist der Abschnitt 50 bei dieser Ausgestaltung nicht einstückig mit dem Gehäuse 20 verbunden. Er bildet stattdessen ein separates Bauteil aus einem einheitlichen, weichen Kunststoff, insbesondere aus TPE, welches in einer nach unten offenen Vertiefung 20a der Gehäuses 20 angeordnet ist und hier kraftschlüssig gehalten wird.

Allerdings umfasst dieser Abschnitt 50 wiederum sowohl einen Dichtringbereich 52 als auch ein Belüftungsventil 54, die jeweils derart aufgebaut sind, wie es die Fig. 1 und 2 zeigen. Auch wenn der Abschnitt 50 nicht einstückiger Teil des Gehäuses 20 ist, lässt sich durch die Integration des Dichtrings und des Belüftungsventils in einem Bauteil eine wesentliche Montagevereinfachung erzielen. Dennoch kann natürlich auch bei der Ausgestaltung der Fig. 2 eine stoffschlüssige Einstückigkeit des Gehäuses 20 und des Abschnitts 50 vorgesehen sein.

Der zweite wesentliche Unterschied zur vorbeschriebenen Ausgestaltung der Fig. 1 und 2 liegt darin, dass zur erleichterten Montage vorgesehen ist, dass die Rückstellfeder 92 und die Betätigungshandhabe 80 als gemeinsames einstückiges Bauteil vorgesehen sind. Auch diese sind in der schon beschriebenen Weise durch Zwei-Komponenten-Spritzguss hergestellt. Während die zylindrische Außenwandung 84 sowie die der Fördereinrichtung zugehörige zylindrische Wandung 82 und eine diese zylindrischen Wandungen 82, 84 verbindende Stirnfläche 86 aus einem harten Kunststoff, insbesondere aus PP oder HDPE, bestehen, wird die vorliegend rein beispielhaft balgartig ausgebildete Rückstellfeder 92 aus einem weicheren und für eine Rückstellung gut geeigneten Kunststoff gebildet, vorliegend beispielsweise aus LDPE. Durch die Zusammenführung in einem gemeinsamen Bauteil wird die Montage der Betätigungshandhabe 80 mit der angeformten Rückstellfeder 92 erleichtert.

Ein besonderer Vorteil ergibt sich daraus, dass das Material der Rückstellfeder 92 auch an einer Außenseite 88 der Betätigungshandhabe 80 Verwendung findet. Dieser Außenseite 88 ist über Durchbrechungen in der Stirnfläche 86 mit der Rückstellfeder 92 unmittelbar verbunden. Durch die Verwendung des weichen, elastischen Materials auch an der Außenseite 88 wird ein sehr angenehmer haptischer Eindruck bei der Betätigung vermittelt.

Der gesamte Austragkopf 110 der Figur 3 besteht somit nur aus vier während der Montage zusammenzufügenden Komponenten, nämlich dem Gehäuse 20, dem Dicht- und Ventilabschnitt 50, der Ventileinheit 70 sowie der Betätigungshandhabe 80 mit angeformter Rückstellfeder 92.

## Patentansprüche

1. Austragkopf (10; 110; 210) zur Kopplung an ein Reservoir (8) zum Zwecke des Austrags von flüssigen oder pastösen Medien aus dem Reservoir (8) mit
- einem Gehäuse (20) mit einer Kopplungseinrichtung (40) zur Ankopplung an das Reservoir (8),
- einer dem Reservoir (8) zugewandtem Einlassöffnung (22) und einer Austragöffnung (32) zur Abgabe des Mediums in eine umgebende Atmosphäre,
- einer Fördereinrichtung (26, 70) zur Förderung des Mediums von der Einlassöffnung (22) zur Austragöffnung (32) und
- einer Betätigungshandhabe (80) zur Betätigung der Fördereinrichtung (26,70), die gegenüber dem Gehäuse (20) manuell bewegbar,
wobei ein einstückiges Bauteil (80, 92) vorgesehen ist, welches als Spritzgussteil aus zwei Kunstoffen unterschiedlicher Eigenschaften hergestellt ist,
**dadurch gekennzeichnet, dass**
dieses Bauteil (80, 92)
- die Betätigungshandhabe (80) und/oder einen Kolben (82, 86) der Fördereinrichtung einerseits und
- eine zwischen der Betätigungshandhabe (80) und/oder dem Kolben (82, 86) einerseits und dem Gehäuse (20) andererseits als Rückstellfeder wirkenden Feder (92)
bildet, und wobei mindestens eine Führungsfläche (82, 84) der Betätigungshandhabe (80) zur gleitenden Führung der Betätigungshandhabe (80) gegenüber dem Gehäuse (20) bzw. mindestens eine Gleitdichtungsfläche (82) des Kolbens (82, 86) zur Abdichtung der Pumpkammer (26) aus einem ersten der beiden Kunststoffe und die Feder (92) aus einem zweiten der beiden Kunststoffe gefertigt ist.

2. Austragkopf (110) nach Anspruch 1, **dadurch gekennzeichnet, dass**
eine zur unmittelbaren Berührung vorgesehene Außenfläche (88) der Betätigungshandhabe (80) aus dem zweiten der beiden Kunststoffe besteht.

3. Spender mit Austragkopf (10; 110; 210) und einem Reservoir (8) zur Aufnahme eines flüssigen oder pastösen Mediums vor dem Austrag, **dadurch gekennzeichnet, dass** der Austragkopf (10; 110; 210) nach einem der Ansprüche 1 oder 2 ausgebildet ist.

## Claims

1. Applicator head (10; 110; 210) for coupling to a reservoir (8) for the purpose of discharging liquid or paste-like media from the reservoir (8), having
- a housing (20) with a coupling device (40) for coupling to the reservoir (8),
- an inlet opening (22) facing the reservoir (8), and an applicator opening (32) for dispensing the medium into a surrounding atmosphere,
- a conveyor device (26, 70) for conveying the medium from the inlet opening (22) to the applicator opening (32), and
- an actuating handle (80), which can be moved manually relative to the housing (20), in order to actuate the conveyor device (26, 70),
wherein a one-piece component (80, 92) which is produced as an injection-moulded part from two plastics materials having different properties is provided,
**characterized in that**
this component (80, 92)
- on the one hand forms the actuating handle (80) and/or a piston (82, 86) of the conveyor device,
- and forms a spring (92) acting as a return spring between the actuating handle (80) and/or the piston (82, 86) on the one hand, and the housing (20) on the other hand,
and wherein at least one guide surface (82, 84) of the actuating handle (80) for guiding the actuating handle (80) so as to slide relative to the housing (20) and/or at least one slide seal surface (82) of the piston (82, 86) for sealing the pump chamber (26) are/is fabricated from a first of the two plastics materials, and the spring (92) is fabricated from a second of the two plastics materials.

2. Applicator head (110) according to Claim 1,
**characterized in that**
an outer surface (88) of the actuating handle (80) intended for direct contact consists of the second of the two plastics materials.

3. Dispenser having an applicator head (10; 110; 210) and a reservoir (8) for receiving a liquid or paste-like medium prior to the discharge,
**characterized in that**
the applicator head (10; 110; 210) is configured according to either of Claims 1 and 2.

## Revendications

1. Tête de distribution (10 ; 110 ; 210) pour l'accouplement à un réservoir (8) afin de distribuer des milieux liquides ou pâteux hors du réservoir (8), comprenant
- un boîtier (20) avec un dispositif d'accouplement (40) pour l'accouplement au réservoir (8),
- une ouverture d'entrée (22) tournée vers le réservoir (8) et une ouverture de distribution (32) pour délivrer le milieu dans une atmosphère environnante,
- un dispositif de transport (26, 70) pour transporter le milieu de l'ouverture d'entrée (22) à l'ouverture de distribution (32) et
- une manette d'actionnement (80) pour actionner le dispositif de transport (26, 70), laquelle peut être déplacée manuellement par rapport au boîtier (20),
un composant d'une seule pièce (80, 92) étant prévu, lequel est fabriqué sous forme de pièce moulée par injection à partir de deux plastiques ayant des propriétés différentes,
**caractérisée en ce que**
ce composant (80, 92)
- forme la manette d'actionnement (80) et/ou un piston (82, 86) du dispositif de transport d'une part et
- forme un ressort (92) agissant en tant que ressort de rappel entre la manette d'actionnement (80) et/ou le piston (82, 86) d'une part et le boîtier (20) d'autre part,
et au moins une surface de guidage (82, 84) de la manette d'actionnement (80) pour le guidage coulissant de la manette d'actionnement (80) par rapport au boîtier (20) ou au moins une surface de joint d'étanchéité coulissant (82) du piston (82, 86) pour l'étanchéité de la chambre de pompe (26), étant fabriquée à partir d'un premier des deux plastiques et le ressort (92) étant fabriqué à partir d'un deuxième des deux plastiques.

2. Tête de distribution (110) selon la revendication 1, **caractérisée en ce**
**qu'**une surface extérieure (88) de la manette d'actionnement (80), prévue en vue d'un contact direct, se compose du deuxième des deux plastiques.

3. Distributeur comprenant une tête de distribution (10 ; 110 ; 210) et un réservoir (8) pour recevoir un milieu liquide ou pâteux avant la distribution, **caractérisé en ce que** la tête de distribution (10 ; 110 ; 210) est réalisée selon l'une quelconque des revendications 1 et 2.
